# EUROPÄISCHE PATENTSCHRIFT

(11) **EP 2 799 365 B1**
(45) Veröffentlichungstag und Bekanntmachung des Hinweises auf die Patenterteilung: **06.07.2016**
(21) Anmeldenummer: 14166352.6
(22) Anmeldetag: 29.04.2014
(51) Int. Cl.: B65D 85/50, B65D 33/28

(54) **Frischhaltetuch, insbesondere für Blumensträusse und Topfpflanzen**
Freshening cloth, in particular for floral bouquets and potted plants
Tissu de conservation, notamment pour les bouquets de fleurs et plantes en pot

(30) Priorität: 29.04.2013 DE 102013104310
(43) Veröffentlichungstag der Anmeldung: 05.11.2014
(73) Patentinhaber: rotaris Marketing GmbH, 78476 Allensbach (DE)
(72) Erfinder: Schulter, Andreas, 78465 Konstanz (DE)
(74) Vertreter: Heisel, Wolfgang

(56) Entgegenhaltungen:
- EP-A1- 2 353 856
- WO-A1-2012/120121
- DE-A1- 10 034 798
- DE-A1- 10 103 717
- FR-A1- 2 643 050
- FR-A1- 2 867 168
- GB-A- 2 345 684
- GB-A- 2 378 127
- US-A1- 2009 123 682

## Beschreibung

Die Erfindung betrifft ein Frischhaltetuch, insbesondere für Blumensträusse und Topfpflanzen, das aus einem flexiblen Tuch sowie aus einem mit dem Tuch verbundenen Flüssigkeitsspeicher besteht.

### Definitionen

Unter einem Tuch wird eine tuchartige Vorrichtung vergleichbar mit einem Taschentuch verstanden, wobei das Tuch in sich flexibel ist und eine geringe Dicke aufweist. Dieses kann in Draufsicht unterschiedliche Ausbildungen, beispielsweise rechteckig, rund oder oval oder eine andere beliebige Form aufweisen. Das Tuch weist zudem die Eigenschaft auf, dass es Blumensträusse und Topfpflanzen beispielsweise für einen Transport frisch hält. Zudem ist es geeignet, jegliche Art von Pflanzen insbesondere für den Transport oder die Präsentation frisch zu halten. Ein solches Tuch kann beispielsweise um die Wurzeln einer Pflanze gewickelt werden, um zu verhindern, dass die Wurzeln austrocknen. Deshalb wird nachstehend von einem Frischhaltetuch gesprochen, das geeignet ist, jegliche Art von Pflanzen, unabhängig davon, ob diese in der Erde sind oder dessen Wurzeln bzw. Stängel frei sind, frisch zu halten.

Schnittblumen sind Blumen, die für die Verwendung in Gestecken, Sträussen etc. angebaut und vermarktet werden. Schnittblumen dienen der Dekoration und als Geschenk zu besonderen Anlässen, zum Beispiel als Blumenstrauss oder als Bouquet. Vereinfacht wird nachstehend von einem Blumenstrauss gesprochen, wobei dies nicht als Schutzeinschränkung zu sehen ist. Vielmehr sollen alle Arten von Schnittblumen darunter verstanden werden. Der Blumenstrauss stellt dabei nur ein Anwendungsbeispiel dar. Ein Blumenstrauss besteht aus einer Vielzahl von Schnittblumen, wobei die Schnittblume selbst aus einem Blütenbereich und einem Stängel besteht. Über den Stängel erhält der Blütenbereich die notwendige Feuchtigkeit. Um eine möglichst lange Nutzbarkeit der Schnittblume zu gewährleisten, ist darauf zu achten, dass der Schnittbereich des Stängels nicht eintrocknet. Diese Gefahr besteht insbesondere während des Transports des Blumenstrausses, wenn dieser Bereich nicht feucht gehalten wird.

Topfpflanzen sind Pflanzen, die bereits in die Erde gesetzt sind. Die Erde wird von einem Kunststoff-Topf bzw. -becher gehalten. Dieser weist auf seiner der Pflanze gegenüberliegenden Seite im Bereich der Stellfläche Öffnungen auf, durch die überschüssige Flüssigkeit, die innerhalb der Erde vorhanden ist (beispielsweise durch einen Giessvorgang) abfliessen kann. Für den Transport reicht es in der Regel aus, wenn die Erde mit einem Netz festgehalten wird.

### Stand der Technik

Aufgabe eines Frischhaltetuchs ist es, dass die freien Enden der Stängel des Blumenstrausses während eines Transports nicht eintrocknen. Um dies zu verhindern, sind bereits unterschiedliche Lösungsansätze bekannt.

Hinlänglich bekannt sind Aufbewahrungsbehältnisse für Schnittblumen, wie beispielsweise aus der EP 0 625 117**.** Hierin wird eine Ausführungsform gelehrt, bei der eine flexible tütenartige Ausbildung aus einem wasserundurchlässigen, Material besteht. Ein mit dem Material der tütenförmigen Ausbildung versehenes und damit verbundenes saugfähiges Material besteht vorzugsweise aus Zellstoff. Die wasserundurchlässige Hülle und der Flüssigkeitsspeicher sind derart ausgebildet, dass der Flüssigkeitsspeicher vollständig die Innenseite der tütenartigen Ausbildung bedeckt. Dabei berühren die freien Enden der Stängel des Blumenstrausses das saugfähige Material.

Schnittblumen sind auch über einen Online-Handel erhältlich, wobei diese von einem Auslieferungsort zum Kunden geliefert werden müssen. Für den Transport eignet es sich jedoch nicht, eine vasenartige Ausbildung zu verwenden, die Wasser oder ähnliche fluidartige Mittel beinhalten, da nicht gewährleistet werden kann, dass der Blumenstrauss in seiner Gebrauchsstellung transportiert werden kann. Vielmehr ist es notwendig, einen Flüssigkeitsspeicher zu verwenden, um den Schnittblumen für den Transport ausreichend Flüssigkeit bereitzustellen, so wie er in der EP 0625 117 beschrieben ist.

Eine solche Transportvase ist beispielsweise auch aus der DE 10 2004 063 287 B4 bekannt. Die Transportvase ist für Schnittblumen geeignet und besteht aus einer flexiblen tütenartigen Hülle, wie sie bereits zuvor beschrieben ist. Sie weist eine wasserundurchlässige Folie auf. Der mit einer Tüte vergleichbare Öffnungsbereich ist derart bemessen, dass die freien Stiele eines Blumenstrausses in diese Öffnung eingeführt werden können. Mittels eines Bandes wird die Öffnung verkleinert und die Transportvase an den Blumenstrauss fixiert.

Aus dem Stand der Technik ist ferner eine Vase in der Ausbildung einer Transport- und Geschenkverpackung für einen Blumenstrauss mit Wasser bekannt. Diese Vase besteht aus Kunststoff und ist becherartig ausgebildet. Sie weist ferner einen abnehmbaren Kunststoffinnenring mit Klemmfingern auf, die den Blumenstrauss festhalten. Der Innenring dient als Wassersperre, die das Ausfliessen von Wasser verhindert, auch wenn sich die Vase nicht in der üblichen Gebrauchsstellung befindet. In der Vase befindet sich eine wasseraufnehmende, schwammartige Füllung. Bevor der Blumenstrauss in die Vase gestellt wird, wird die Vase mit Wasser gefüllt, ausreichend für den Transport und eine Verkaufsperiode im Geschäft. Ferner sind ähnlich aufgebaute Transportbehälter für Blumensträusse, die ebenfalls auslaufsicher sind, bekannt. Sie bestehen alle aus einer becherartigen Ausbildung aus Kunststoff und einem ebenfalls aus Kunststoff versehenen Auslaufschutz.

Aus der FR 2 643 050 A1 ist ein Frischhaltetuch zum Einwickeln und Frischhalten insbesondere von Schnittblumen bekannt. Es besteht aus einer wasserundurchlässigen Folie, wobei auf einer Seite der Folie ein Bereich vorgesehen ist, auf dem ein wasseraufnehmender Fliessstoff angebracht ist. Die Folie ist speziell geschnitten, nämlich trapezförmig und der Fliessstoff ist in einer Ecke der trapezförmigen Folie mit Befestigungselementen fixiert.

Die DE 101 03 717 A1 beschreibt einen Blumenstraußständer hergestellt aus einem Flachmaterial. Durch entsprechende Falttechnik kann dieser in Gebrauchsstellung überführt werden, wobei dann ein vasenförmiger Charakter entsteht, der die Möglichkeit mit sich bringt, diesen Blumenständer zur Versorgung von Schnittblumen mit Wasser zu füllen.

DE 100 34 798 A1 und GB 2 378127 A vermitteln Kenntnis über ein Dekorationspapier und ein Verfahren zur Herstellung von Ziermannschetten für Blumensträusse. Durch dieses Dekorationspapier können Blumensträusse dekorativ einfach eingeschlagen und präsentiert werden.

Aus der FR 2 867 168 A1 ist ein Blumenvase bekannt, die aus einem folienartigen, zumindest teilweise durchsichtigen Material besteht, wobei das folienartige Material zu einem beutelartigen Gebilde ausgestaltet ist. Dadurch entsteht ein vasenartiger Charakter, der die Möglichkeit mit sich bringt, Wasser in das beutelartige Gebilde aufzunehmen, um Schnittblumen entsprechend zu versorgen.

Die GB 2345 684 A1 beschreibt ein Verpackungsmaterial zum dekorativen Verpacken von Schnittblumen. Es besteht aus einem tuchartigen Material, vorzugsweise Papier, bei dem mittig eine rigide Scheibe angeordnet ist. Diese Scheibe besteht aus einem festen und vorzugsweise gewichtsmässig schweren Material. Um diese Scheibe herum wird das Material hochgeschlagen, so dass ein vasenartiger Charakter entsteht. Eine Wasseraufnahme ist nicht vorgesehen.

Die Vorrichtung gemäss WO 2012/120121 A1 sieht vor, anstelle der rigiden Scheibe, eine sternförmige Ausbildung vorzusehen, die entsprechend beschriftbar ist. Das tuchartige Material, das zum Einschlagen der Schnittblumen benutzt wird, ist vorzugweise durchsichtig und entspricht einer transparenten Folie.

Aus der EP 2353 856 A1 ist ein Verfahren zur Herstellung eines taschenartigen Aufbewahrungsbehältnisses für Schnittpflanzen bekannt. Es besteht aus einer flexiblen wasserundurchlässigen Folie sowie einer Innenbeschichtung aus einem saugfähigen Material.

Die US 2009/0123682 A1 ist ein Einpackpapier für Schnittblumen bekannt, mit dem auf einfache Weise solche Schnittblumen für den Transport verpackt werden können. Eine Wasserversorgung ist nicht vorgesehen.

### Nachteile des Standes der Technik

Ein erstes Problem bei den Ausführungen aus dem Stand der Technik besteht darin, dass bei dem Transport über die Öffnung die vom Flüssigkeitsspeicher nicht aufgenommene Flüssigkeit auslaufen kann. Da die Paketdienste nicht gewährleisten können, dass die verpackten Schnittblumen immer in aufrechter Weise behandelt und versendet werden können und so die Öffnung entgegen der Schwerkraft ausgerichtet ist, geschieht es, dass Flüssigkeit ausläuft und sowohl die Schnittblumen selbst, aber auch den Karton und die innerhalb des Kartons beinhalteten Informationen, wie beispielsweise einen Brief, befeuchtet und möglicherweise sogar unbrauchbar macht. Diese Tatsache tritt auch dann ein, wenn innerhalb der tütenartigen Vorrichtung wasseraufnehmende Mittel, wie beispielsweise Vliese, Watte oder ähnliches vorhanden ist.

Ein zweites Problem besteht darin, dass Schnittblumen im Abstand von ihrem freien Ende gebunden werden. Es wird eine taillenartige Ausgestaltung erzielt, sodass sich der Bund von Schnittblumen kelchartig zu den Blumen hin ausbildet, wohingegen von der Bindestelle hin weg, der Durchmesser grösser ausgebildet ist. Gerade dieser Bereich, nämlich dieses freie Ende der Schnittblumen, muss aber in die tütenartige Ausbildung der Aufbewahrungs- und Transporteinrichtung eingeführt werden. Dies ist nur mit Geduld und Sorgfalt und Fingerfertigkeit möglich.

Wird die Ausführung nicht korrekt durchgeführt, so besteht die Gefahr, dass die doch recht dünne nach aussen weisende wasserundurchlässige Folie von den harten und teilweise doch auch scharfen (vergleichbar mit einer Gabel) Stielen der Schnittblumen durchstochen wird und das Prinzip der Bevorratung von Flüssigkeit geht somit vollständig verloren. Der Blumenstrauss bzw. die Schnittblumen, vertrocknen während des Transportes und die gewünschten Eigenschaften können nicht mehr an den Kunden übergeben werden.

Läuft Flüssigkeit aus der Verpackung aus, so kann es auch bei den Paketservice-Unternehmen zu erheblichen Problemen und technischen Störungen führen, wenn dies beispielsweise auf einem Transportband in einem Verteilerzentrum geschieht.

Die becherartigen bzw. vasenartigen Ausbildungen gemäss dem Stand der Technik sind komplex aufgebaut und bezüglich der Abmasse nehmen diese insbesondere bei der Lagerung viel Raum ein. Zudem bestehen sie aus Kunststoff und werden in der Regel nach dem einmaligen Gebrauch in den Müll geworfen oder dem Recyclingweg übergeben.

### Aufgabe der Erfindung

Daher besteht die Aufgabe der Erfindung darin, die bestehenden Aufbewahrungsbehältnisse derart weiter zu bilden, dass ein einfaches Anbringen einer Vorrichtung zum Feuchthalten beispielsweise der Stängel eines Blumenstrausses oder der Erde einer Topfpflanze möglich ist.

### Lösung der Aufgabe

Die Lösung der Aufgabe wird durch die Merkmale von Anspruch 1 bereitgestellt.

### Vorteile der Erfindung

Der Grundgedanke der Erfindung besteht darin, keine übliche und aus dem Stand der Technik bekannte Tüte als Aufbewahrungskörper zu verwenden. Vielmehr wird ein Aufbewahrungsmittel bereitgestellt, das sehr einfach um das freie Ende des Strausses angebracht werden kann, ohne dass die gewünschten Eigenschaften, nämlich die Versorgung der Schnittblumen mit Feuchtigkeit, insbesondere die Schnittflächen der Stängel, für einen definierten Zeitraum, unterbrochen oder durch einen nicht optimalen Transport verschlechtert werden.

Somit wird ein Frischhaltetuch vorgeschlagen, das auf der einen Seite aus einer wasserundurchlässigen und dünnen und somit beweglichen Folie besteht. Auf der einen Seite der wasserundurchlässigen Folie ist mittig ein Flüssigkeitsspeicher angeordnet, der zur Aufnahmebevorratung und Abgabe von Flüssigkeit bzw. zumindest Feuchtigkeit geeignet ist. Die tuchartige Ausgestaltung ist vorzugsweise rechteckig ausgebildet, sodass der Flüssigkeitsspeicher mittig innerhalb der rechteckigen Anordnung derart angeordnet ist, dass dieser nur eine kleine Fläche beansprucht, die in der Regel der flächigen Projektion des freien Endes des Blumenstrausses entspricht. Der übrige Bereich ausserhalb des Flüssigkeitsspeichers ist vorteilhafterweise ausschliesslich durch die wasserundurchlässige Folie bestimmt.

Für das Anbringen des Frischhaltetuches ist eine ebene Fläche vorgesehen, die im Bereich des Flüssigkeitsspeichers eine Öffnung aufweist. Das Frischhaltetuch wird über diese Öffnung mit dem Flüssigkeitsspeicher gelegt und der Blumenstrauss wird mit seinem freien Ende auf den Flüssigkeitsspeicher aufgesetzt, so dass die freien Enden der Stängel des Blumenstrausses feucht gehalten werden können. Durch verstärkten Druck wird der Flüssigkeitsspeicher in die Öffnung hereingedrückt und nach unten geführt, sodass aufgrund der Öffnung der übrige Teil des Frischhaltetuches sich umschlagartig um die Stiele des Blumenstrausses herum anordnet. Eine einfache tütenartige Umfassung des freien Endes des Blumenstrausses ist damit gegeben. Im Bereich der Stängel und insbesondere an den Schnittflächen ist nun der Flüssigkeitsspeicher angeordnet. Die freien Enden der Stiele des Blumenstrausses sind somit direkt mit dem Flüssigkeitsspeicher kontaktiert, sodass eine unmittelbare Übertragung der Flüssigkeit erfolgen kann.

Alternativ ist auch vorgesehen, dass entweder von Hand oder maschinell anstelle des Bandes ein Gummiband bzw. -ring eingesetzt wird, der das um die Stiele des Blumenstrausses gefasste Frischhaltetuch an diesem fixiert.

Der Benutzer verwendet vorzugsweise ein entsprechendes Band, um in der taillenartigen Ausbildung des Blumenstrausses das Frischhaltetuch festzubinden. Eine einfache Anordnung des Frischhaltetuches ist damit gegeben.

Ein solches Band kann entweder maschinell zugeführt werden oder bereits befestigt werden. Alternativ kann das Band von Hand umwickelt und verknotet werden. Eine Wiederverwendung ist damit möglich. Alternativ ist das Band integrativer Bestandteil des Frischhaltetuchs, so dass auch eine Anbringung ohne jegliche weiteren Hilfsmittel möglich ist.

Eine vorteilhafte Weiterbildung sieht vor, dass an den äusseren Bereichen des Frischhaltetuches die Funktion aufweist, dass Flüssigkeit, die aus dem Flüssigkeitsspeicher ungewollt austritt, zurückgehalten wird. Dieser Auffangbereich kann unterschiedlich gestaltet sein.

Zum einen können dichtlippenartige Ausbildungen vorgesehen sein. Diese Ausbildungen sind im Randbereich des Frischhaltetuchs auf der Innenseite, d.h. auf der Seite, auf der das Vlies angeordnet ist, angebracht. Vorzugsweise sind mehrere umlaufende Linien der dichtlippenartigen Ausbildung angeordnet.

Diese dichtlippenartigen Ausbildungen bestehen vorzugsweise aus wulstigem weichem Material, das die Eigenschaft aufweist, Flüssigkeit zurückzuhalten, in dem sich die Ausbildung an die Stängel der Blumen andrückt. Dies wird unterstützt, indem ein Band das hochgeschlagene Frischhaltetuch umgibt.

Ein solches Material kann beispielsweise Silikon sein. Durch diese tuchartige Verpackung des freien Endes des Blumenstrausses gelangen diese wulstartigen Dichtlippen in den taillierten Bereich des Blumenstrausses und dichten damit zusätzlich mit dem Band, das von dem Benutzer um das Frischhaltetuch angeordnet wird, den Flüssigkeitsspeicher, sofern dieser Flüssigkeit verliert, gegenüber der Umgebung ab. Die wulstigen Materialien werden dabei gegeneinander gedrückt und dichten so den Raum innerhalb des Frischhaltetuchs gegenüber der Umgebung ab.

Weitere Dichtungsmittel können ebenfalls vorgesehen werden, die entweder Bestandteil des Frischhaltetuches oder separat hinzugefügt werden.

Zum anderen kann, um den Flüssigkeitsspeicher zumindest in Teilbereichen, jedoch derart, dass keine Flüssigkeit im gebundenen Zustand austreten kann, eine schwammartige Struktur ausgebildet sein. Diese kann vorzugsweise mit der Folie verklebt sein. Diese hat die Funktion, insbesondere im gebundenen Zustand, die aus dem Flüssigkeitsspeicher austretende Flüssigkeit aufzunehmen, so dass auch im liegenden Zustand des Blumenstrausses oder Topfes aus dem Frischhaltetuch keine Flüssigkeit austreten kann. Dadurch kann auf sehr einfache Art und Weise, ohne die vorteilhafte Funktion des Tuches zu verändern, eine Art Restwasserstop bereitgestellt werden. Die austretende Flüssigkeit wird damit gebunden.

Eine weitere Ausbildung sieht vor, dass zumindest über den Flüssigkeitsspeicher ein Abdeckvlies gelegt ist. Dadurch wird der vorzugsweise aus Zellulose bestehende Flüssigkeitsspeicher formgerecht zusammenhalten und kann auch so durch Befestigung des Vlieses an der Innenseite des Tuches lagegerecht fixiert werden. Eine Weiterbildung sieht vor, dass sich das Vlies bis an den Rand des Frischhaltetuches erstreckt. Damit kann zum einen auch der Bereich des Restwasserstops ausgebildet werden (schwammartige Strukturen können so ebenfalls fixiert werden). Oder das Vlies weist die Eigenschaft auf, dass es genau in diesem Bereich das Restwasser aufnimmt.

Vorzugsweise umfasst das Tuch im Wesentlichen eine wasserundurchlässige Folie. Diese Folie kann aber auch aus einem recyclebaren Material oder aus einem kompostierbaren Material bestehen. Die zur Fixierung des Flüssigkeitsspeichers, der schwammartigen Strukturen zur Ausbildung des Restwasserstops oder auch des Vlieses können entweder mit entsprechenden biologisch abbaubaren Klebstoffen oder vergleichbaren Materialien fixiert werden.

Um eine einfache Handhabung zu gewährleisten, ist vorteilhafterweise vorgesehen, eine wie zuvor beschriebene Ausführung eines Frischhaltetuchs aufgewickelt auf einer Rolle bereitzustellen. So kann je nach Gebrauch ein gewünschtes Frischhaltetuch über die Öffnung gezogen werden, von der Rolle abgetrennt werden und dann an den Blumenstrauss angebracht werden.

Eine andere Weiterbildung sieht vor, eine Stehhilfe in das Frischhaltetuch einzufügen. Eine solche Stehhilfe hat den Zweck, dass ein von einem Frischhaltetuch eingewickelter Blumenstrauss oder Topf von sich aus stehen kann. Um dies zu bewirken ist als Stehhilfe ein ebenes Element beispielsweise in der Ausbildung eines Rings oder eines Quadrats vorgesehen. Dieses ist vorzugsweise im Bereich des Flüssigkeitsspeichers angeordnet. Eine weitere Ausführungsform sieht vor, dass sich von diesem ebenen Element ein senkrecht wegführender Stab erstreckt, der in den Blumenstrauss oder den Topf eingeführt wird. Dieser Stab zusammen mit dem ebenen Element verleiht zusätzlich Stabilität.

Eine besondere Ausführungsform sieht vor, dass die Frischhaltetücher derart ausgebildet sind, dass diese den gesamten Blumenstrauss oder Topf umfassen können, so dass die Pflanzen vollständig verpackt sind. Es besteht auch die Möglichkeit, dass das Frischhaltetuch zumindest in Teilen durchsichtig ist.

Ein anderes Anwendungsbeispiel sieht vor, dass beispielsweise Spargel in ein solches Frischhaltetuch eingeschlagen wird. Die Umfangsseiten des Spargels sind bei dem eingeschlagenen Frischhaltetuch durch das innenliegende Vlies mit Feuchtigkeit bedeckt, so dass eine längere Haltbarkeit gegeben ist. Eine Fixierung kann beispielsweise mit einem oder mehreren Rundgummis erfolgen.

Weitere vorteilhafte Ausgestaltungen gehen aus der nachfolgenden Beschreibung, den Zeichnungen sowie den Ansprüchen hervor.

### Zeichnungen

Es zeigen
- Fig. 1: eine perspektivische Ansicht auf das angeordnete Frischhaltetuch für Schnittblumen;
- Fig. 2: eine weitere perspektivische Ansicht auf das Frischhaltetuch gemäss Fig. 1;
- Fig. 3: das Frischhaltetuch gemäss Fig. 1, ausgebreitet, ohne Schnittblumen.

### Beschreibung eines Ausführungsbeispiels

In Fig. 1 und Fig. 2 ist das erfindungsgemässe Frischhaltetuch 1 in seiner Verwendung gezeigt. Das Frischhaltetuch 1 ist umschlagartig um das freie Ende eines Blumenstrausses S gebunden und mit einem Fixierband 2 an dem Blumenstrauss S angeordnet.

Das Frischhaltetuch 1 besteht aus einer wasserundurchlässigen Folie 3, die bei dem in Fig. 1 dargestellten Ausführungsbeispiel die Aussenseite des Frischhaltetuches 1 bildet. Im Bereich der freien Enden des Blumenstrausses S (in der Zeichnung nicht näher dargestellt) ist ein Flüssigkeitsspeicher 4 vorgesehen. Der Flüssigkeitsspeicher 4 besteht aus einem Zellstoff. Alternativ sind jegliche Materialien und Bevorratungsbehältnisse angedacht, die geeignet sind, Schnittblumen mit der notwendigen Flüssigkeit bzw. Feuchtigkeit für einen definierten Zeitraum zu versorgen.

Bei dem in Fig. 1 und 2 dargestellten Frischhaltetuch 1 sind die hochgebundenen Enden 5 des Frischhaltetuchs 1 dekorativ ausgebildet. Dies bedeutet, dass diese neben der technischen Funktion, nämlich die Bereitstellung der notwendigen Flüssigkeit für den Transport und der Stabilisierung der jeweiligen Blätter der Schnittblumen, auch rosettenartig den Blumenstrauss S im unteren Bereich umgeben. Die freien Enden des Frischhaltetuch 1 können unterschiedlich farbig gestaltet sein. Alternativ kann auch die Folie 3 ein- oder mehrfarbig sein.

Es bietet sich auch an, diese freien Enden 5 entsprechend grafisch zu gestalten, zu bedrucken oder auch als Werbefläche zu nutzen.

In Fig. 3 ist das Frischhaltetuch 1 in seiner Nichtgebrauchsstellung gezeigt. Die Nichtgebrauchsstellung kann natürlich auch eine zusammengefaltete Ausbildung aufweisen. Für das Anbringen des Frischhaltetuchs an Schnittblumen oder Topfpflanzen ist dies eine bevorzugte Ausgangsstellung. Auch für den Transport solcher Frischhaltetücher nimmt diese Ausbildung wenig Platz ein.

Das Frischhaltetuch 1 besteht aus der wasserundurchlässigen Folie 3 und dem Flüssigkeitsspeicher 4. Der Flüssigkeitsspeicher 4 ist bei dem hier vorzugsweise rechteckig ausgebildeten Frischhaltetuch 1 mittig angeordnet und weist jeweils an den freien Enden des Frischhaltetuches 1 einen Abstand 6 auf. Der Abstand 6 ist derart ausgebildet, dass mittig auf dem Flüssigkeitsspeicher 4 die freien Enden des Blumenstrausses S zur Anlage gelangen. Der Abstand kann je nach Verwendungszweck des Tuches unterschiedlich gestaltet sein. In der Regel genügt in der Mitte eine kleine Fläche des Flüssigkeitsspeichers 4, der unterschiedliche Formen aufweisen kann. Bis zum äusseren Rand ausgehend vom Rand des Flüssigkeitsspeichers 4 ist kein oder ein saugfähiges Material angeordnet. Letzteres ist von dem Flüssigkeitsspeicher 4 losgekoppelt und soll nur überschüssige Flüssigkeit, die aus dem Flüssigkeitsspeicher 4 entweicht, aufnehmen. Ein Frischhaltetuch 1 kann beispielsweise 40 cm auf 40 cm gross sein, wohingegen der Flüssigkeitsspeicher 4 eine Abmessung von 15 cm auf 15 cm einnimmt. Damit ist der Abstand 6 25 cm,

Alternativ und wie zuvor auch beschrieben ist vorgesehen, dass das Frischhaltetuch 1 auf einer Fläche aufliegt, der im Bereich des Flüssigkeitsspeichers 4 eine Öffnung aufweist. Um das Frischhaltetuch 1 an dem Blumenstrauss anzubringen, ist vorgesehen, die freien Enden des Blumenstrausses S auf dem Flüssigkeitsspeicher 4 zu setzen und diesen weiter nach unten in die Öffnung hineinzudrücken, sodass sich die freien Enden an dem Blumenstrauss S anlegen. Ein entsprechendes Fixierband, beispielsweise ein Gummiband, das entweder manuell oder maschinell angebracht wird, kommt in der Taille des Blumenstrausses S zu Anlage an dem Frischhaltetuch 1, um dieses zu fixieren.

Eine Weiterbildung sieht vor und dies ist ebenfalls in Fig. 3 gestrichelt dargestellt, dass an den äusseren freien Enden und in dem Zwischenraum zwischen dem Flüssigkeitsspeicher 4 und den freien Enden (Abstand 6) mindestens eine Dichtlippenwulst 7 vorgesehen ist. Der Dichtlippenwulst 7 ist geeignet, Flüssigkeit, die von dem Flüssigkeitsspeicher 4 nicht aufgenommen wird, trotzdem innerhalb des Frischhaltetuches 1 zu halten, sodass zumindest nahezu vollständig vermieden wird, dass Flüssigkeit auch austreten kann, wenn der Blumenstrauss S nicht in seiner gebrauchsfähigen Lage transportiert wird. Alternativ zu diesem Restwasserstop-Bereich können auch anstelle der Dichtlippenwulst schwammartige Strukturen angebracht werden.

Vorteilhafterweise kann auch über den Flüssigkeitsspeicher oder auch das gesamte Tuch auf der Seite des Flüssigkeitsspeichers ein Vlies angeordnet werden, das zumindest den Flüssigkeitsspeicher an der Folie fixiert. Das Vlies selbst ist zumindest am Rand fixiert. Dadurch wird der Flüssigkeitsspeicher 4 in Form gehalten, den die freien Enden der Stängel der Blumen auf diesen drücken.

### Frischhaltetuch, insbesondere für Blumensträusse und Topfpflanzen

- 1: Frischhaltetuch
- 2: Fixierband
- 3: wasserundurchlässige Folie
- 4: Flüssigkeitsspeicher
- 5: hochgebundene Enden
- 6: Abstand
- 7: Dichtlippenwulst

- S: Blumenstrauss

## Patentansprüche

1. Frischhaltetuch (1), insbesondere für Blumensträusse und Topfpflanzen, bestehend aus einer wasserundurchlässigen Folie und einem mit der Folie verbundenen Flüssigkeitsspeicher (4), wobei der Flüssigkeitsspeicher auf einer Seite der Folie angeordnet ist, wobei im Nichtgebrauch das Frischhaltetuch (1) eine flächige tuchartige Ausbildung aufweist, auf der auf einer Seite ein Flüssigkeitsspeicher (4) angeordnet ist, wobei der Flüssigkeitsspeicher (4) in seiner Abmessung flächenmässig kleiner ist als die Folie (3), **dadurch gekennzeichnet, dass** der Flüssigkeitsspeicher (4) ein Zellstoff ist und zumindest über den Flüssigkeitsspeicher ein Vlies angeordnet ist, und zwischen dem äusseren Rand des Flüssigkeitsspeichers (4) und dem äusseren Rand der Folie (3) ein Abstand (6) gebildet ist, und dass der Flüssigkeitsspeicher (4) mittig angeordnet ist, so dass zu allen Seiten der gleiche Abstand (6) gebildet ist.

2. Frischhaltetuch nach Anspruch 1, **dadurch gekennzeichnet, dass** der Flüssigkeitsspeicher (4) auf der Folie aufgeklebt ist.

3. Frischhaltetuch nach mindestens einem der vorhergehenden Ansprüche, **dadurch gekennzeichnet, dass** in dem Bereich des Abstands (6) zwischen den freien Enden (5) und dem Flüssigkeitsspeicher (4) mindestens ein Dichtmittel vorgesehen ist, das einen Restwasserstop im benutzten Zustand bildet.

4. Frischhaltetuch nach mindestens einem der vorhergehenden Ansprüche, **dadurch gekennzeichnet, dass** die Folie (5) aus kompostierbarem Material besteht.

5. Verwendung des Frischhaltetuchs gemäss den Ansprüchen 1 bis 4 für das Frischhalten von Spargel.

## Claims

1. Freshness-retaining sheet (1), in particular for bouquets of flowers and pot plants, consisting of a water-impermeable film and a liquid store (4) connected to the film, wherein the liquid store is arranged on one side of the film, wherein, when it is not in use, the freshness-retaining sheet (1) has a flat, sheet-like configuration, on which a liquid store (4) is arranged on one side, wherein the liquid store (4) has a smaller area than the film (3), **characterized in that** the liquid store (4) is a cellulose and a nonwoven is arranged at least over the liquid store, and a spacing (6) is formed between the outer periphery of the liquid store (4) and the outer periphery of the film (3), and **in that** the liquid store (4) is arranged centrally, such that the same spacing (6) is formed on all sides.

2. Freshness-retaining sheet according to Claim 1, **characterized in that** the liquid store (4) is adhesively bonded to the film.

3. Freshness-retaining sheet according to at least one of the preceding claims, **characterized in that** at least one sealing means is provided in the region of the spacing (6) between the free ends (5) and the liquid store (4), said sealing means forming a residual water retainer in the used state.

4. Freshness-retaining sheet according to at least one of the preceding claims, **characterized in that** the film (5) consists of compostable material.

5. Use of the freshness-retaining sheet according to Claims 1 to 4 for keeping asparagus fresh.

## Revendications

1. Tissu de conservation (1), en particulier pour bouquets de fleurs et plantes en pot, constitué d'un film imperméable à l'eau et d'une réserve de liquide (4) connectée au film, la réserve de liquide étant disposée sur un côté du film, le tissu de conservation (1), lorsqu'il n'est pas utilisé, présentant une réalisation plane de type tissu sur laquelle est disposé d'un côté une réserve de liquide (4), la réserve de liquide (4) ayant des dimensions en plan inférieures à celles du film (3), **caractérisé en ce que** la réserve de liquide (4) est une cellulose et un non-tissé est disposé au moins par-dessus la réserve de liquide et un espacement (6) est formé entre le bord extérieur de la réserve de liquide (4) et le bord extérieur du film (3), et **en ce que** la réserve de liquide (4) est disposée centralement de telle sorte que le même espacement (6) soit formé de tous les côtés.

2. Tissu de conservation selon la revendication 1, **caractérisé en ce que** la réserve de liquide (4) est collée sur le film.

3. Tissu de conservation selon au moins l'une quelconque des revendications précédentes, **caractérisé en ce que** dans la région de l'espacement (6) entre les extrémités libres (5) et la réserve de liquide (4) est prévu au moins un agent d'étanchéité qui forme un arrêt d'eau dans l'état utilisé.

4. Tissu de conservation selon au moins l'une quelconque des revendications précédentes, **caractérisé en ce que** le film (5) se compose de matériau compostable.

5. Utilisation du tissu de conservation selon les revendications 1 à 4 pour la conservation d'asperges.
